# EUROPÄISCHE PATENTSCHRIFT

(11) **EP 3 382 136 B1**
(45) Veröffentlichungstag und Bekanntmachung des Hinweises auf die Patenterteilung: **18.12.2019**
(21) Anmeldenummer: 18163552.5
(22) Anmeldetag: 23.03.2018
(51) Int. Cl.: E06B 9/388, E06B 9/264

(54) **JALOUSIE MIT EINEM FUSSPROFIL MIT ASYMMETRISCHER GEWICHTSVERTEILUNG**
BLIND WITH A BOTTOM PROFILE WITH ASYMMETRIC WEIGHT DISTRIBUTION
STORE DOTÉ D'UN PROFILÉ DE BASE PRÉSENTANT UNE RÉPARTITION DE POIDS ASYMÉTRIQUE

(30) Priorität: 31.03.2017 DE 102017003174
(43) Veröffentlichungstag der Anmeldung: 03.10.2018
(73) Patentinhaber: CONTROLtronic GmbH, 80992 München (DE)
(72) Erfinder: Messner, Markus, 80639 München (DE)
(74) Vertreter: Behr, Wolfgang

(56) Entgegenhaltungen:
- DE-B- 1 023 214
- US-A- 1 898 940
- US-A1- 2004 211 528
- US-A1- 2009 294 076
- US-A1- 2011 042 018

## Beschreibung

Die Erfindung betrifft eine Jalousie mit mehreren reversibel von einer horizontalen Ausgangsstellung in eine Schließstellung schwenkbaren Lamellen, mit wenigstens einem Paar an äußeren und inneren Leiterbändern und mit einem gemeinsam mit den Lamellen schwenkbaren Fußprofil, wobei die äußeren und inneren Leiterbänder so mit den Lamellen und mit dem Fußprofil in Verbindung stehen, dass diese durch Betätigung der Leiterbänder geschwenkt werden können.

Insbesondere betrifft die vorliegende Erfindung dabei Jalousiesysteme, welche in ein Fenster integriert werden könnend, und bevorzugt zwischen den Isolierglasscheiben eines Fensters anordenbar sind.

Derartige Jalousien sind aus dem Stand der Technik bekannt. Figur 1 zeigt eine Jalousie in offener (Figur 1a) und geschlossener (Figur 1b) Stellung. Die Jalousie ist allgemein mit dem Bezugszeichen 1 gekennzeichnet. Sie umfasst mehrere schwenkbare Lamellen 2, wenigstens ein Paar an äußeren (vorderen) und inneren (hinteren) Leiterbändern (Leiterkordeln) 3 und 4 sowie ein schwenkbares Fußprofil 5. Die äußeren und inneren Leiterbänder 3 und 4 sind so mit den Lamellen 2 und mit dem Fußprofil 5 verbunden, dass die Lamellen 2 und das Fußprofil 5 durch Betätigung der Leiterbänder 3 und 4 geschwenkt werden können. So erfolgt ein Übergang von der offenen Stellung (Figur 1a) in die geschlossene Stellung (Figur 1b) durch ein Absenken des äußeren Leiterbandes 3 gegenüber dem inneren Leiterband 4.

Bei derartigen Jalousien ist zu beobachten, dass insbesondere die nahe dem Fußprofil angeordneten Lamellen nicht vollständig geschwenkt werden und so nicht vollständig schließen, weil die nach unten gerichtete Zugkraft des äußeren Leiterbandes unzureichend ist.

Druckschrift DE 1 023 214 B zeigt eine Jalousie gemäß dem Oberbegriff von Anspruch 1.

Weitere Jalousien sind aus den Druckschriften US 2004/211528 A1, US 1 898 940 A, US 2009/294076 A1 und US 2011/042018 A1 bekannt.

Aufgabe der Erfindung ist es, eine Konstruktion aufzufinden, welche diesem Problem entgegenwirkt und den Schließwinkel derartiger Jalousien verbessert.

Vor diesem Hintergrund betrifft die Erfindung eine Jalousie mit mehreren reversibel von einer horizontalen Ausgangsstellung in eine Schließstellung schwenkbaren Lamellen, mit wenigstens einem Paar an äußeren und inneren Leiterbändern und mit einem gemeinsam mit den Lamellen schwenkbaren Fußprofil, wobei die äußeren und inneren Leiterbänder so mit den Lamellen und mit dem Fußprofil in Verbindung stehen, dass diese durch Betätigung der Leiterbänder geschwenkt werden können, wobei das Fußprofil erfindungsgemäß so ausgebildet ist, dass sein Gewichtsschwerpunkt in der Ausgangsstellung oberhalb von dessen Schwenkachse liegt und bei seinem Verschwenken in die Schließstellung nach vorne kippt. Die Schwenkachse ist diejenige Achse, um welche das Fußprofil bei der Schwenkbewegung gedreht wird. Sie verläuft normal auf die Querschnittsfläche des Fußprofils.

So kann erreicht werden, dass die nach unten gerichtete Zugkraft des äußeren Leiterbandes und somit die Schwenkbewegung der Lamellen durch das Gewicht des Fußprofils unterstützt wird. Vorzugsweise liegt der Gewichtsschwerpunkt nicht im Formschwerpunkt des Fußprofils. Der Formschwerpunkt kann mit der Schwenkachse zusammenfallen.

Dabei rollt das Fußprofils bei einem Verschwenken der Lamellen auf den Leiterkordeln ab, wobei das Fußprofil zumindest in dem Bereich, in welchem es auf den Leiterkordeln abrollt, im Querschnitt einen kreisbogenförmigen Verlauf aufweist, dessen Zentrum der Schwenkachse des Fußprofils entspricht.

Der kreisbogenförmige Verlauf hat den Vorteil, dass sich der Abstand der Leiterkordeln trotz der Verschwenkung der Lamellen und damit des Fußprofils nicht ändert.

Bei der Jalousie handelt es sich vorzugsweise um eine zusammenschiebbare Horizontal-Lamellen-Jalousie.

Das Fußprofil wird im allgemeinen Sprachgebrauch auch des Öfteren als Unterschiene bezeichnet.

Da der Gewichtsschwerpunkt oberhalb der Schwenkachse und beispielsweise senkrecht über der Schwenkachse liegt, kann er sich bei einem Verschwenken der Lamellen und des Fußprofils auf diejenige Seite der Schwenkachse verschieben, die beim Schwenken der Lamellen in Verschlussrichtung nach unten kippt. Die Seite, die beim Schwenken der Lamellen in Verschlussrichtung nach unten kippt, wird vorliegend als Außenseite verstanden, da diese Seite in der Einbausituation typischerweise nach außen (in Richtung der Sonne) zeigt.

Dadurch, dass das Fußprofil in den Angriffsbereichen der vorderen und hinteren Leiterbänder abgerundet ist, kann erreicht werden, dass der Abstand zwischen den Leiterbändern bei einem Schwenken des Fußprofils in die Schließstellung nicht geweitet oder verringert wird und somit keine Gegenkraft gegen ein solches Schwenken erzeugt wird. Auch kann so der Schließwinkel des Fußprofils und letztlich der Lamellen verbessert werden.

In einer Ausführungsform weist zumindest eine Unterseite des Fußprofils im Querschnitt einen kreisbogenförmigen Verlauf auf.

Insbesondere bei Jalousien, welche in ein Isolierglas integriert werden, ist weiterhin zu berücksichtigen, dass bei einer solchen Anordnung das Fußprofil oftmals auf dem unteren Bereich eines zwischen den Scheiben angeordneten Rahmens aufliegt. Die Abrundung bzw. der kreisbogenförmige Verlauf erleichtert hier die Verschenkung des Fußprofils.

Bevorzugt entspricht der Radius des kreisbogenförmigen Verlaufs der Hälfte des Abstands zwischen den Leiterkordeln.

In einer weiteren bevorzugten Ausgestaltung erstreckt sich der kreisbogenförmige Verlauf sich bevorzugt über mindestens 180 Grad zuzüglich des maximalen Schwenkwinkels der Lamellen, weiter bevorzugt über mindestens 180 Grad zuzüglich des Doppelten des maximalen Schwenkwinkels der Lamellen.

Der im Querschnitt kreisbogenförmige Verlauf erstreckt sich bevorzugt in Längsrichtung des Fußprofils zumindest über einen Teilabschnitt des Fußprofils. Diese weist daher bevorzugt zumindest einen teilkreiszylinderförmigen Abschnitt auf.

Besonders bevorzugt erstreckt sich der kreisbogenförmige Verlauf in Längsrichtung des Fußprofils über die gesamte Länge des Fußprofils.

In einer Ausführungsform beträgt der Abstand des Gewichtsschwerpunktes von der Schwenkachse mindestens 20% und vorzugsweise mindestens 40% des halben Abstandes zwischen den Angriffspunkten der äußeren und inneren Leiterbänder des Fußprofils. Je nach Bauart können die Angriffspunkte unabhängig von der Stellung des Fußprofils dieselben sein, oder sie können entlang eines Angriffsbereichs wandern.

Die Angriffspunkte in der Ausgangsstellung können aber müssen nicht den Fixierungspunkten der Leiterbänder an dem Fußprofil entsprechen. Auch ein Umlenkungspunkt kann den Angriffspunkt darstellen.

In einer Ausführungsform handelt es sich bei dem Fußprofil um ein Profilelement, das mit einem Gewichtskörper beladen ist, der eine höhere Dichte als das Profilelement hat, wobei der Gewichtskörper nicht in der Schwenkachse des Profilelements angeordnet ist. Die Anordnung des Gewichtskörpers relativ zur Schwenkachse kann wie oben beschrieben sein.

In einer Ausführungsform wird der Gewichtskörper vollständig von dem Profilelement kaschiert. Dies lässt eine optisch ansprechende Gestaltung zu.

In einer Ausführungsform handelt es sich bei dem Fußprofil um ein stranggepresstes Profilelement, an welchem bevorzugt die Leiterkordeln und/oder ein Zugband fixiert sind. Das Profil des Profilelementes bildet bevorzugt einen Abrollbereich, auf welchem das Fußprofil bei einem Verschwenken auf den Leiterkordeln abrollt. Das Profil des Profilelementes ist bevorzugt so ausgestaltet, dass ein Zugband, welches bevorzugt an der Schwenkachse mit dem Fußprofil verbunden ist oder an der Schwenkachse umgelenkt wird, bei einem Verschwenken nicht durch andere Bereiche des umgelenkt wird. Bevorzugt ist das Profilelement einstückig ausgeführt.

In einer Ausführungsform handelt es sich bei dem Fußprofil um ein asymmetrisch ausgeführtes Profilelement, dessen Gewichtsschwerpunkt nicht im Formschwerpunkt liegt. Beispielsweise kann vorgesehen sein, dass das Profilelement wenigstens einen massiv ausgeführten Bereich und wenigstens einen Hohlraum aufweist, wobei der massiv ausgeführte Bereich und der Hohlraum asymmetrisch über den Querschnitt verteilt sind.

Bei der Jalousie kann es sich sowohl um eine elektrisch als auch um eine manuell betätigbare Jalousie handeln.

In einer Ausführungsform weist die Jalousie neben den Leiterbändern ferner wenigstens ein Zugband auf, das vorzugsweise an der Schwenkachse mit dem Fußprofil verbunden ist oder an der Schwenkachse umgelenkt wird. Dies ist bei vielen Raffstores der Fall.

In einer Ausführungsform weist das Fußprofil wenigstens eine vorzugsweise keilförmige Einformung für die Zugbänder auf, die von der Oberseite des Fußprofils bis zur Schwenkachse reicht. So kann erreicht werden, dass die Schwenkbewegung des Fußprofils nicht durch ein Umlenken des Zugbandes behindert wird.

In einer Ausführungsform sind die Leiterbänder und gegebenenfalls auch Zugbänder an demselben Punkt mit dem Fußprofil verbunden, werden aber jeweils an unterschiedlichen Stellen umgelenkt.

In einer Ausführungsform ist das Fußprofil im Querschnitt insgesamt rund oder oval. Auch ein generell rechteckiges Fußprofil mit halbkreisförmigen kurzen (vorderen und hinteren) Kanten kann bevorzugt sein.

Die Angriffspunkte der Zugbänder können am Umfang des Fußprofils liegen.

In einer Ausführungsform weist die Jalousie eine Antriebsmechanik zum Bewegen der Jalousie durch Betätigung des Zugbandes und der Leiterkordeln auf, wobei das Verfahren des Jalousie in vertikaler Richtung durch eine Betätigung des Zugbandes erfolgt.

Bevorzugt sind die Leiterkordeln über ein zusammen mit dem Zugband betätigbares Mitnehmerelement geführt sind, so dass die Verstellung der Lamellen in die jeweilige Richtung zu Beginn einer Fahrt über die Mitnahme der Leiterkordel realisiert wird.

Alternativ oder zusätzlich können die Leiterkordeln oberhalb der letzten Lamelle miteinander in Verbindung stehen und über eine Rolle geführt sein, so dass die Verstellung der Lamellen in die jeweilige Richtung durch eine Drehbewegung der Rolle erfolgt. Bevorzugt handelt es sich bei der Rolle um ein Mitnehmerelement, auf welchem die Kordel gleitend aufliegt und durch Reibung mitnehmbar ist.

Im Falle der Verstellung der Lamellen durch eine solche Rolle ändert sich der Abstand der Leiterkordeln in einem oberen Bereich bei einer Schwenkbewegung der Lamellen nicht. Daher hat die Abrundung bzw. der kreisbogenförmige Verlauf des Fußprofils den besonderen Vorteil, dass der Abstand auch im unteren Bereich gleich bleibt.

Bevorzugt weist die Rolle den gleichen Radius auf wie der kreisbogenförmige Verlauf des Fußprofils.

In einer Ausführungsform weist die Jalousie einem Motor zum Bewegen der Jalousie, und/oder Anschlüsse zur Verbindung mit einer externen Steuerung und/oder Stromquelle auf.

Bei dem Profilelement kann es sich beispielsweise um einen vorzugsweise extrudierten Strang handeln. Als Materialien kommen beispielsweise Kunststoffe oder Leichtmetalle wie Aluminium in Betracht. Bei dem Gewichtskörper kann es sich um eine in dem Strang aufgenommene Stange handeln. Als Materialien kommen beispielsweise dichtere Metalle wie Eisen in Betracht.

Die erfindungsgemäße Jalousie ist bevorzugt in ein Isolierglas integrierbar.

Die vorliegende Erfindung umfasst daher weiterhin die Verwendung einer Jalousie, wie sie oben beschrieben wurde, in einem Isolierglas mit mindestens zwei durch Abstandshalter voneinander getrennten Scheiben, wobei die Jalousie zwischen den Scheiben des Isolierglases angeordnet ist.

Die vorliegende Erfindung umfasst weiterhin ein Bauset für eine ins Isolierglas integrierte Jalousie, wobei das Bauset eine Jalousie, wie sie oben beschrieben wurde, und Abstandshalter für die Scheiben des Isolierglases umfasst.

Die vorliegende Erfindung umfasst daher weiterhin ein Fenster mit einer in das Isolierglas des Fensters integrierten Jalousie, wie sie oben beschrieben wurde.

Weitere Einzelheiten und Vorteile der Erfindung ergeben sich aus den nachfolgend anhand der Figuren beschriebenen Ausführungsbeispielen. In den Figuren zeigen:
- Figur 1:: eine Jalousie aus dem Stand der Technik in offener und geschlossener Stellung;
- Figur 2:: eine Ausführungsform einer erfindungsgemäßen Jalousie in offener und geschlossener Stellung; und
- Figur 3:: eine weitere Ausführungsform einer erfindungsgemäßen Jalousie in offener Stellung.

Figur 2 zeigt eine erfindungsgemäße Jalousie in offener Stellung (Figur 2a) und in geschlossener Stellung (Figur 2b). Bei der Jalousie handelt es sich um einen zusammenschiebbaren Raffstore 1.

Er umfasst wie auch aus dem Stand der Technik bekannte Jalousien (Figur 1) mehrere schwenkbare Lamellen 2, wenigstens ein Paar an äußeren und inneren Leiterbändern 3 und 4 sowie ein schwenkbares Fußprofil 5. Die äußeren und inneren Leiterbänder 3 und 4 sind mit den Lamellen 2 und mit dem Fußprofil 5 verbunden.

Die Leiterbänder 3 und 4 sind an dem gemeinsamen Fixierungspunkt 6 mit dem Fußprofil 5 verbunden, bei der es sich um ein stranggepresstes, rundes Profilelement handelt. Der Fixierungspunkt 6 liegt mittig an der Unterseite Profilelements 5. Die äußeren und inneren Leiterbänder 3 und 4 verlaufen ausgehend vom Fixierungspunkt 6 entlang dem Umfang des Profilelements nach oben und werden kontinuierlich umgelenkt. Der Fixierungspunkt 6 kann auch so ausgeführt sein, dass die äußeren und inneren Leiterbänder (Leiterkordeln) 3 und 4 am Fixierungspunkt 6 durch eine Bohrung bzw. Öffnung ins Profilinnere geführt wird und dort durch z.B. einen Knoten fixiert wird. Ausgehend von äußeren und inneren Umlenkungspunkten 7 und 8 laufen die Leiterbänder 3 und 4 parallel und senkrecht nach oben. Oberhalb der Umlenkungspunkte 7 und 8 berühren den Leiterbänder 3 und 4 das Profilelement 5 nicht mehr.

Das Profilelement rollt durch diese Ausgestaltung bei einer Schwenkbewegung mit seinem Umfang auf den Leiterkordeln ab. Durch den im Querschnitt kreisbogenförmigen Verlauf des Umfangs des Profilelementes ändert sich hierbei trotz der Schwenkbewegung der Abstand der Leiterkordeln oberhalb der Umlenkungspunkte 7 und 8 nicht.

Weiterhin wird durch diese Ausgestaltung für den Fall, dass das Fußprofil aufliegt, dennoch ein Verschwenken ermöglicht.

Das Profilelement 5 ist asymmetrisch ausgeführt und weist im Querschnitt einen massiv ausgeführten Bereich 9 und einen Hohlraum 10 auf. Der massiv ausgeführte Bereich 9 liegt oberhalb der Schwenkachse 11, die im Formschwerpunkt des Profilelements liegt, hier im Mittelpunkt des Kreises. Der Hohlraum 10 liegt unterhalb der Schwenkachse 11. Nach den beiden Seiten, also nach vorne und hinten ist das Profilelement 5 im Querschnitt symmetrisch. So liegt der Gewichtsschwerpunkt 12 des Profilelements 5 nicht in der Schwenkachse 11, sondern senkrecht darüber.

Bei einem Verschwenken der Lamellen aus der offenen Stellung (Figur 2a) in die geschlossene Stellung (Figur 2b) verschiebt sich der Schwerpunkt 12 seitlich und liegt sodann nicht mehr direkt über sondern schräg über und mithin vor der Schwenkachse 11.

Durch diese Gewichtsverteilung wird bei gegebenem Gesamtgewicht des Profilelements 5 mehr nach unten gerichtete Zugkraft auf die äußeren Leiterbänder 3 ausgeübt, was das vollständige Schließen aller Lamellen 2 begünstigt. Beispielsweise kann die Gewichtsverteilung vorne/hinten von 50/50 in der offenen Stellung (Figur 2a) auf 50+x/50-x in der geschlossenen Stellung (Figur 2b) übergehen. Das Fußprofil 5 kann beispielsweise so gebaut sein, dass der Wert x 25% beträgt.

Figur 3 zeigt eine weitere Ausführungsform einer erfindungsgemäßen Jalousie in offener Stellung. Das Profilelement gemäß Fig. 3 weist auf seiner Unterseite im Querschnitt ebenfalls einen kreisbogenförmigen Umfangsverlauf auf. Dieser erstreckt sich ausgehend von einer in der Neutralstellung untersten Punkt des Umfangs jeweils über mindestens 90° und im Ausführungsbeispiel von dort aus nochmals um einen Winkelbereich, welcher größer oder gleich dem maximalen Schwenkwinkel der Lamellen ist. So ist auch hier sichergestellt, dass sich trotz der Schwenkbewegung der Abstand der Leiterkordeln oberhalb der Umlenkungspunkte 7 und 8 nicht. Weiterhin wird durch diese Ausgestaltung für den Fall, dass das Fußprofil aufliegt, dennoch ein Verschwenken ermöglicht.

Diese Jalousie ist auch sonst vom Grundaufbau ähnlich der Jalousie gemäß Figur 2, sodass nachfolgend nur die Unterschiede beschrieben sind.

Nämlich umfasst die Jalousie 1 gemäß Figur 3 neben den Leiterbändern 3 und 4 ferner Zugbänder 13, die mit dem Profilelement 5 verbunden sind.

Die Zugbänder 13 sind mittig an der Unterseite des Profilelements 5 am Profilelement fixiert. Der Fixierungspunkt 6 entspricht demjenigen der äußeren und inneren Leiterbänder 3 und 4. Von diesem Fixierungspunkt verläuft es in offener Stellung senkrecht und parallel zu den Leiterbänder 3 und 4 bzw. in geschlossener Stellung schräg nach oben bis zu einem Umlenkungspunkt, der dem Formschwerpunkt und gleichzeitig der Schwenkachse 11 entspricht. Ausgehend vom Umlenkungspunkt verläuft es unabhängig von der Stellung der Lamellen 2 und der Profilelements 5 senkrecht und parallel zu den Leiterbänder 3 und 4 nach oben.

Oberhalb des Umlenkungspunktes und damit der Schwenkachse 11 weist das Profilelement 5 eine Einformung 14 auf, die sich senkrecht bis zur Oberseite des Profilelements 5 erstreckt und sich dabei keilförmig erweitert. Diese Ausnehmung 14 verhindert, dass die Schwenkbewegung des Fußprofils 5 durch ein Umlenken der Zugbänder 13 behindert wird.

Das Profilelement 5 ist im Querschnitt anders aufgebaut als das der Ausführungsform gemäß Figur 2. Es weist statt einem massiven Bereich vielmehr zwei Aufnahmebereiche für Gewichtsstangen 15 und 16 aus Metall auf. Die Gewichtsstangen 15 und 16 werden vollständig von dem Profilelement 5 kaschiert, welches selbst aus Kunststoff oder Aluminium oder einem anderen leichteren Material gefertigt ist. Die Aufnahmen und damit die vordere und hintere Gewichtsstange 15 und 16 liegen oberhalb der Schwenkachse 11. Nach vorne und hinten ist auch das Profilelement 5 der Ausführungsform gemäß Figur 3 im Querschnitt symmetrisch. So liegt auch hier der Gewichtsschwerpunkt 12 des Profilelements 5 nicht in der Schwenkachse 11, sondern senkrecht darüber.

Folglich verschiebt sich hier ebenfalls, wie bereits im Zusammenhang mit der Ausführungsform der Figur 2 beschrieben, bei einem Verschwenken der Lamellen aus der offenen in die geschlossene Stellung und liegt dann schräg über und mithin vor der Schwenkachse 11, um bei gegebenem Gesamtgewicht des Fußprofils 5 mehr nach unten gerichtete Zugkraft auf die äußeren Leiterbänder 3 ausüben zu können.

Die erfindungsgemäße Jalousie weist bevorzugt mindestens einen Motor auf, welcher ggf. über ein Getriebe eine Jalousiemechanik antreibt, welche zum hoch- und herunterfahren der Jalousie eingesetzt wird und die Verstellung der Lamellen vornimmt.

In einem möglichen Ausführungsbeispiel wird die Verstellung der Lamellen über die Mitnahme der Leiterkordeln jeweils zu Beginn einer Fahrt realisiert. Die Bewegung der Jalousie sowie die Verstellung der Lamellen kann allein über die Ansteuerung eines einzigen Motors erfolgen.

Der Motor, ggf. das Getriebe und die Jalousiemechanik sind bevorzugt in einem Kopfkasten angeordnet, von welchem aus sich die Jalousie nach unten erstreckt.

Bevorzugt ist die Jalousie dabei im Isolierglas eines Fensters verbaubar. Dabei wird der Kopfkasten zusammen mit umlaufenden Abstandshaltern zwischen zwei Scheiben des Fensters angeordnet, welche leicht über die Abstandshalter und den Kopfkasten überstehen. Dann wird eine umlaufende Dichtung angebracht, beispielsweise durch Vergießen mit einer Dichtmasse. Der das Jalousiesystem aufnehmende Kopfkasten und die umlaufenden Abstandshalter könne z. B. als Montage-Set an Isolierglashersteller oder Fensterbauer geliefert werden, welche diese mit den Glasscheiben verbinden, abdichten und in die Fenster einbauen.

## Patentansprüche

1. Jalousie mit mehreren reversibel von einer horizontalen Ausgangsstellung in eine Schließstellung schwenkbaren Lamellen, mit wenigstens einem Paar an äußeren und inneren Leiterbändern und mit einem gemeinsam mit den Lamellen schwenkbaren Fußprofil, wobei die äußeren und inneren Leiterbänder so mit den Lamellen und mit dem Fußprofil in Verbindung stehen, dass diese durch Betätigung der Leiterbänder geschwenkt werden können, wobei das Fußprofil so ausgebildet ist, dass sein Gewichtsschwerpunkt in der Ausgangsstellung oberhalb von dessen Schwenkachse liegt und bei seinem Verschwenken in die Schließstellungnach vorne kippt, wobei das Fußprofil bei einem Verschwenken der Lamellen auf den Leiterkordeln abrollt,
**dadurch gekennzeichnet,**
**dass** das Fußprofil zumindest in dem Bereich, in welchem es auf den Leiterkordeln abrollt, im Querschnitt einen kreisbogenförmigen Verlauf aufweist, dessen Zentrum der Schwenkachse des Fußprofils entspricht.

2. Jalousie nach Anspruch 1, **dadurch gekennzeichnet, dass** zumindest eine Unterseite des Fußprofils im Querschnitt einen kreisbogenförmigen Verlauf aufweist.

3. Jalousie nach Anspruch 2, wobei der kreisbogenförmige Verlauf sich über mindestens 180 Grad zuzüglich des maximalen Schwenkwinkels der Lamellen erstreckt, bevorzugt über mindestens 180 Grad zuzüglich des Doppelten des maximalen Schwenkwinkels der Lamellen.

4. Jalousie nach einem der vorhergehenden Ansprüche, **dadurch gekennzeichnet, dass** der Abstand des Gewichtsschwerpunktes von der Schwenkachse mindestens 20% und vorzugsweise mindestens 40% des halben Abstandes zwischen den Angriffspunkten der äußeren und inneren Leiterbänder an dem Fußprofil beträgt.

5. Jalousie nach einem der vorhergehenden Ansprüche, **dadurch gekennzeichnet, dass** es sich bei dem Fußprofil um ein Profilelement handelt, das mit einem Gewichtskörper beladen ist, der eine höhere Dichte als das Profilelement hat, wobei der Gewichtskörper nicht in der Schwenkachse des Profilelements angeordnet ist, wobei bevorzugt der Gewichtskörper vollständig von dem Profilelement kaschiert wird.

6. Jalousie nach einem der vorhergehenden Ansprüche, **dadurch gekennzeichnet, dass** es sich bei dem Fußprofil um ein stranggepresstes Profilelement handelt, an welchem bevorzugt die Leiterkordeln und/oder ein Zugband fixiert sind.

7. Jalousie nach einem der vorhergehenden Ansprüche, **dadurch gekennzeichnet, dass** es sich bei dem Fußprofil um ein im Querschnitt asymmetrisch ausgeführtes Profilelement handelt, dessen Gewichtsschwerpunkt nicht im Formschwerpunkt liegt.

8. Jalousie nach einem der vorhergehenden Ansprüche, **dadurch gekennzeichnet, dass** die Jalousie neben den Leiterbändern ferner wenigstens ein Zugband aufweist, das vorzugsweise an der Schwenkachse mit dem Fußprofil verbunden ist oder an der Schwenkachse umgelenkt wird.

9. Jalousie nach Anspruch 8, **dadurch gekennzeichnet, dass** das Fußprofil wenigstens eine vorzugsweise keilförmige Einformung für die Zugbänder aufweist, die von der Oberseite des Fußprofils bis zur Schwenkachse reicht.

10. Jalousie nach Anspruch 8 oder 9, mit einer Antriebsmechanik zum Bewegen der Jalousie durch Betätigung des Zugbandes und der Leiterkordeln, wobei das Verfahren des Jalousie in vertikaler Richtung durch eine Betätigung des Zugbandes erfolgt, wobei bevorzugt die Leiterkordeln über ein zusammen mit dem Zugband betätigbares Mitnehmerelement geführt sind, so dass die Verstellung der Lamellen in die jeweilige Richtung zu Beginn einer Fahrt über die Mitnahme der Leiterkordel realisiert wird, und/oder wobei die Leiterkordeln oberhalb der letzten Lamelle miteinander in Verbindung stehen und über eine Rolle geführt sein, so dass die Verstellung der Lamellen in die jeweilige Richtung durch eine Drehbewegung der Rolle erfolgt.

11. Jalousie nach einem der vorhergehenden Ansprüche, mit einem Motor zum Bewegen der Jalousie, und/oder mit Anschlüssen zur Verbindung mit einer externen Steuerung und/oder Stromquelle.

12. Verwendung einer Jaluosie nach einem der vorangegangenen Ansprüche in einem Isolierglas mit mindestens zwei durch Abstandshalter voneinander getrennten Scheiben, wobei die Jalousie zwischen den Scheiben des Isolierglases angeordnet ist.

13. Bauset für eine ins Isolierglas integrierte Jalousie, wobei das Bauset eine Jalousie nach einem der vorangegangenen Ansprüche und Abstandshalter für die Scheiben des Isolierglases umfasst.

14. Fenster mit einer in das Isolierglas des Fensters integrierten Jalousie nach einem der vorangegangenen Ansprüche.

## Claims

1. Blind with a plurality of slats that are reversibly pivotable from a horizontal initial position to a closed position, with at least one pair of outer and inner ladder tapes and with a bottom profile that is jointly pivotable with the slats, wherein the outer and inner ladder tapes are connected to the slats and to the bottom profile such that these can be pivoted by operation of the ladder tapes, wherein the bottom profile is formed such that its weight centre of gravity lies in the initial position above its pivot axis and when pivoted into the closed position tilts to the front, wherein the bottom profile rolls on the ladder cords during pivoting of the slats, **characterised in that** the bottom profile, at least in the region in which it rolls on the ladder cords, has a curve in the shape of a circular arc in cross section, the centre of which corresponds to the pivot axis of the bottom profile.

2. Blind according to claim 1, **characterised in that** at least an underside of the bottom profile has a curve in the shape of a circular arc in cross section.

3. Blind according to claim 2, wherein the curve in the shape of a circular arc extends over at least 180 degrees plus the maximum pivot angle of the slats, preferably over at least 180 degrees plus double the maximum pivot angle of the slats.

4. Blind according to any one of the preceding claims, **characterised in that** the distance of the weight centre of gravity from the pivot axis is at least 20% and preferably at least 40% of half the distance between the points of application of the outer and inner ladder tapes on the bottom profile.

5. Blind according to any one of the preceding claims, **characterised in that** the bottom profile is a profile element that is loaded with a weight body, which has a higher density than the profile element, wherein the weight body is not arranged in the pivot axis of the profile element, wherein the weight body is preferably completely concealed by the profile element.

6. Blind according to any one of the preceding claims, **characterised in that** the bottom profile is an extruded profile element, to which preferably the ladder cords and/or a pull tape are fixed.

7. Blind according to any one of the preceding claims, **characterised in that** the bottom profile is a profile element executed asymmetrically in cross section, the weight centre of gravity of which does not lie in the shape centre of gravity.

8. Blind according to any one of the preceding claims, **characterised in that** as well as the ladder tapes the blind also has at least one pull tape, which is preferably connected to the bottom profile at the pivot axis or is deflected at the pivot axis.

9. Blind according to claim 8, **characterised in that** the bottom profile has at least one preferably V-shaped recess for the pull tapes, which extends from the upper side of the bottom profile up to the pivot axis.

10. Blind according to claim 8 or 9, with a drive mechanism for moving the blind by operation of the pull tape and the ladder cords, wherein the movement of the blind in a vertical direction takes place by operation of the pull tape, wherein preferably the ladder cords are guided via a carrier element operable together with the pull tape, so that the adjustment of the slats in the respective direction is realised at the beginning of travel via the entrainment of the ladder cords, and/or wherein the ladder cords are connected to one another above the last slat and are guided via a roll, so that the adjustment of the slats in the respective direction takes place by a rotary movement of the roll.

11. Blind according to any one of the preceding claims, with a motor for moving the blind, and/or with terminals for connection to an external controller and/or power source.

12. Use of a blind according to any one of the preceding claims in insulating glass with at least two panes separated from one another by spacers, wherein the blind is arranged between the panes of insulating glass.

13. Assembly kit for a blind integrated into insulating glass, wherein the assembly kit comprises a blind according to any one of the preceding claims and spacers for the panes of insulating glass.

14. Window with a blind integrated into the insulating glass of the window according to any one of the preceding claims.

## Revendications

1. Jalousie avec plusieurs lamelles pouvant pivoter de manière réversible depuis une position de départ horizontale dans une position de fermeture, avec au moins une paire de bandes de guidage extérieures et intérieures et avec un profil de base pouvant pivoter conjointement avec les lamelles, dans laquelle les bandes de guidage extérieures et intérieures sont reliées de telle sorte aux lamelles et au profil de base que ceux-ci peuvent être pivoter par l'actionnement des bandes de guidage, dans laquelle le profil de base est réalisé de telle sorte que son centre de gravité se situe dans la position de départ au-dessus de son axe de pivotement et bascule vers l'avant lors de son pivotement dans la position de fermeture, dans laquelle le profil de base se déroule lors d'un pivotement des lamelles sur les cordons de guidage,
**caractérisée en ce**
**que** le profil de base présente au moins dans la zone, dans laquelle il se déroule sur les cordons de guidage, dans la section transversale un tracé en forme d'arc de cercle, dont le centre correspond à l'axe de pivotement du profil de base.

2. Jalousie selon la revendication 1, **caractérisée en ce qu'**au moins un côté inférieur du profil de base présente dans la section transversale un tracé en forme d'arc de cercle.

3. Jalousie selon la revendication 2, dans laquelle le tracé en forme d'arc de cercle s'étend sur au moins 180 degrés plus l'angle de pivotement maximal des lamelles, de manière préférée sur au moins 180 degrés plus le double de l'angle de pivotement maximal des lamelles.

4. Jalousie selon l'une quelconque des revendications précédentes, **caractérisée en ce que** la distance entre le centre de gravité et l'axe de pivotement est d'au moins 20 % et de préférence d'au moins 40 % de la moitié de la distance entre les points d'engagement des bandes de guidage extérieures et intérieures au niveau du profil de base.

5. Jalousie selon l'une quelconque des revendications précédentes, **caractérisée en ce que** le profil de base est un élément profilé, qui est chargé d'un corps d'alourdissement, qui a une densité plus élevée que l'élément profilé, dans laquelle le corps d'alourdissement n'est pas disposé dans l'axe de pivotement de l'élément profilé, dans laquelle de manière préférée le corps d'alourdissement est dissimulé en totalité par l'élément profilé.

6. Jalousie selon l'une quelconque des revendications précédentes, **caractérisée en ce que** le profil de base est un élément profilé extrudé, au niveau duquel de manière préférée les cordons de guidage et/ou une bande de traction sont fixés.

7. Jalousie selon l'une quelconque des revendications précédentes, **caractérisée en ce que** le profil de base est un élément profilé réalisé dans la section transversale de manière asymétrique, dont le centre de gravité ne se situe pas dans le centre de carène.

8. Jalousie selon l'une quelconque des revendications précédentes, **caractérisée en ce que** la jalousie présente outre les bandes de guidage en outre au moins une bande de traction, qui est reliée de préférence au niveau de l'axe de pivotement au profil de base ou est déviée au niveau de l'axe de pivotement.

9. Jalousie selon la revendication 8, **caractérisée en ce que** le profil de base présente au moins une empreinte de préférence en forme de coin pour les bandes de traction, qui va du côté supérieur du profil de base jusqu'à l'axe de pivotement.

10. Jalousie selon la revendication 8 ou 9, avec un mécanisme d'entraînement servant à déplacer la jalousie en actionnant la bande de traction et les cordons de guidage, dans laquelle le déplacement de la jalousie est effectué dans la direction verticale par un actionnement de la bande de traction, dans laquelle de manière préférée les cordons de guidage sont guidés par l'intermédiaire d'un élément entraîneur pouvant être actionné conjointement avec la bande de traction de sorte que l'ajustement des lamelles dans la direction respective est réalisé au début d'un trajet par l'intermédiaire de l'entraînement des cordons de guidage, et/ou dans laquelle les cordons de guidage sont reliés les uns aux autres au-dessus de la dernière lamelle et sont guidés par l'intermédiaire d'un galet, de sorte que l'ajustement des lamelles dans la direction respective est effectué par un déplacement en rotation du galet.

11. Jalousie selon l'une quelconque des revendications précédentes, avec un moteur servant à déplacer la jalousie, et/ou avec des raccordements destinés à être reliés à une commande et/ou une source de courant externe.

12. Utilisation d'une jalousie selon l'une quelconque des revendications précédentes dans un verre isolant avec au moins deux vitres séparées l'une de l'autre par des écarteurs, dans laquelle la jalousie est disposée entre les vitres du verre isolant.

13. Ensemble de montage pour une jalousie intégrée dans un verre isolant, dans lequel l'ensemble de montage comprend une jalousie selon l'une quelconque des revendications précédentes et des écarteurs pour les vitres du verre isolant.

14. Fenêtre avec une jalousie intégrée dans le verre isolant de la fenêtre selon l'une quelconque des revendications précédentes.
